# EUROPÄISCHE PATENTSCHRIFT

(11) **EP 1 468 152 B1**
(45) Veröffentlichungstag und Bekanntmachung des Hinweises auf die Patenterteilung: **30.11.2005**
(21) Anmeldenummer: 02787883.4
(22) Anmeldetag: 30.11.2002
(51) Int. Cl.: E05B 17/22, E05B 65/19, H01H 21/24

(54) **VERSCHLUSS FÜR TÜREN, HAUBEN, KLAPPEN OD. DGL., INSBESONDERE VON FAHRZEUGEN, WIE KRAFTFAHRZEUGEN**
CLOSING DEVICE FOR DOORS, BONNETS, GATES OR THE LIKE, ESPECIALLY OF VEHICLES, SUCH AS MOTOR VEHICLES
FERMETURE DE PORTES, CAPOTS, TRAPPES OU SIMILAIRES, NOTAMMENT SUR DES VEHICULES

(30) Priorität: 23.01.2002 DE 10202371
(43) Veröffentlichungstag der Anmeldung: 20.10.2004
(73) Patentinhaber: Huf Hülsbeck & Fürst GmbH & Co. KG, 42551 Velbert (DE)
(72) Erfinder: SPIES, Wolfgang, Uwe, 42781 Haan (DE)
(74) Vertreter: Mentzel, Norbert
(86) Internationale Anmeldenummer: PCT/EP2002/013543
(87) Internationale Veröffentlichungsnummer: WO 2003/062569

(56) Entgegenhaltungen:
- EP-A- 0 411 331
- WO-A-98/01643
- DE-A- 3 413 452
- DE-A- 3 447 085
- DE-A- 3 627 333
- DE-A- 4 421 275
- FR-A- 2 790 780
- FR-A- 2 802 961
- GB-A- 1 381 729
- US-A- 3 127 157
- US-A- 6 140 713

## Beschreibung

Die Erfindung richtet sich auf einen Verschluss der im Oberbegriff des Anspruches 1 angegebenen Art. Ein solcher Verschluss wird vor allem an der Hecktür eines Fahrzeugs verwendet. Das Griffgehäuse ist in einem Ausbruch der Außenverkleidung der Hecktür befestigt. Zweckmäßigerweise überdeckt eine Gummihaut nicht nur die Griffklappe sondern auch das Griffgehäuse, durch welche hindurch die Griffklappe manuell betätigt werden kann.

Bei dem bekannten Verschluss dieser Art (WO 98/01643, Fig. 15 bis 18) ist, im Abstand von der Schwenkachse der Griffklappe ein abragender Bolzen vorgesehen, welcher aus einem Ausbruch in der Seitenwand des Griffgehäuses herausragt. Auf der Außenfläche der Gehäuseseitenwand sitzt der elektrische Schalter, auf dessen Kontaktbetätiger der herausragende Bolzen bei Betätigung der Griffklappe wirkt. Das zum elektrischen Schalter führende Kabel besitzt auf der Außenseite des Griffgehäuses Klemmen, die als Zugentlastung für das am Schalter angeschlossene Kabel dienen. Als Rückstellkraft für die Griffklappe dient eine durch eine Druckfeder federbelastete Kugel, die in einer seitlichen Aussparung der Griffklappe integriert ist. Der federbelasteten Kugel ist im Griffgehäuse eine Neigungsfläche zugeordnet, deren Neigung in Richtung der Ausgangsposition der Griffklappe weist.

Wird die Griffklappe manuell betätigt, so rollt die Kugel an der Neigungsfläche ab und drückte die Druckfeder zusammen. Aus einer Kraftkomponente der Druckfeder ergibt sich eine in Richtung der Ausgangslage der Griffklappe wirkende Rückstellkraft. Die Kugel rollte bei der Betätigung der Griffklappe auf der Neigungsfläche ab. Dieser bekannte Verschluss ist platzaufwendig und umfasst zahlreiche Teile. Diese zahlreichen Teile erhöhen den Montageaufwand und führen zu verhältnismäßig hohen Herstellungskosten.

Es ist ein elektrischer Schnappschalter bekannt (DE 44 21 275 A1), bei dem ein Kontaktgeber durch eine Feder im Ausschubsinne federbelastet ist. Am Schaltergehäuse ist ein Zusatzhebel vorgesehen, der über einen Stößel auf die Kontakte einwirkt.

Bei einem Verschluss für Fahrzeuge anderer Art (FR 2 802 961 A1) wirkt eine schwenkbeweglich gelagerte Handhabe mit zwei Steuerkurven auf zwei getrennt zu betätigende Kontakte in einem Schalter. Der Schalter besitzt winkelförmige Lamellen, die unter der Belastung von Federn stehen und mit kurvenförmigen Flächen an der Handhabe zusammenwirken. Die eine Lamelle dient zur Entriegelung und die andere zur Verriegelung des Verschlusses. Vor den Kontakten ist ein elastischer Schaft mit integrierter Membran angeordnet, der von dem einen Winkelarm der zugehörigen Lamelle bewegt wird. Die Handhabe selbst wird aber nicht von der Federbelastung der Lamelle zurückgestellt, sondern besitzt einen eigenen elastischen Rücksteller, der bestrebt ist, sie in eine Ruhelage zurückzustellen.

Bei einem Kippschalter (EP 0 411 331 A2) ist es bekannt, durch Betätigen einer Handhabe über einen formfesten, im Gehäuse axial geführten Stößel eine biegsame Kontaktzunge zwischen einer Ausgangsposition in eine Betätigungsposition zu verstellen.

Bei einem als Ziehgriff ausgebildeten Türverschluss für Fahrzeuge (FR 2 790 780 A1) ist es bekannt, am einen Ende des Ziehgriffs einen Schalter mit federbelastetem Betätiger anzuordnen. Wird der Ziehgriff an seinem Lagerende eingedrückt, so betätigt er den Schalter.

Es ist bekannt (DE 100 20 172 A1), dass ein Griff vor dem Kontaktbetätiger eines elektrischen Schalters angeordnet und durch Lamellenfedern oder Blattfedern eine Rückstellkraft auf eine Membran ausübt. Die Membran verschließt eine Öffnung des Griffgehäuses und dient als Betätigungsfläche für die menschliche Hand.

Bei einem elektronischen Schlüssel (DE 199 15 969 A1) ist es bekannt im Schlüsselgehäuse elektrische Schalter anzuordnen, welche Stößel als Kontaktbetätiger aufweisen. Eine Gehäusewand besteht aus einer Kunststoff-Membran, unter welcher sich ein plattenförmiges Stützelement befindet. Dieses Stützelement besitzt einen Ansatz, der mit dem Stößel des elektrischen Schalters ausgerichtet ist und über Torsionsfedern in einer Öffnung des Stützelements sitzt. Diese Torsionsfedern üben eine Rückstellkraft auf den Ansatz aus, welcher bestrebt ist, die Kunststoff-Membran in eine Ausgangsstellung gedrückt zu halten, in welcher die Stößel der Schalter unbetätigt sind. Drückt die menschliche Hand auf die Membran, so werden über die Ansätze vom Stützelement die Stößel der elektrischen Schalter betätigt, wobei die auf die Ansätze wirkende Rückstellkraft überwunden werden muss.

Bei einem bekannten elektrischen Schalter (US 6,140,713) ist eine schwenkbar gelagerte Handhabe mit einer Schar von Nocken unterschiedlichen Profils versehen, wobei jedem Nocken ein eigener elektrischer Schalter zugeordnet ist. Diese Schalter bestehen jeweils aus einem schwenkbar gelagerten Kontaktbetätigungshebel, der über eine flexible Matte aus Gummi oder Silikon und eine daran sitzende Mattenverdickung auf eine gewölbte Kontaktmembran einwirkt.

Bei einem Tastenschalter (DE 34 47 085 A1) ist es bekannt, einen Gehäuseboden von der Schalenwand einer halbschalenförmigen Drucktaste zu umschließen, wobei zwischen der Drucktaste und dem Gehäuseboden ein Zwischenring aus Kunststoff angeordnet ist. Der Zwischenring ist gegliedert in einen an der Innenfläche der Drucktaste sitzenden Ringkopf, einen an der Innenfläche des Gehäusebodens sich abstützenden Ringfuß und eine dazwischen liegende ringförmige Membran, welche nach einer Betätigung eine Rückstellkraft auf die Drucktaste ausübt. Der Zwischenring besitzt noch einen am Ringkopf sitzenden Betätigungsring, der bei der Betätigung der Drucktaste eine über dem Gehäuseboden verlaufende elastische Kontaktbrücke verbiegt. Dabei kann sich der Betätigungsring seitlich ausbeulen oder seitlich wegrutschen. Dadurch sollen Toleranzen in der Kontaktbrücke unbeachtlich werden.

Der Erfindung liegt die Aufgabe zugrunde, einen preiswerten Verschluss der im Oberbegriff des Anspruches 1 genannten Art zu entwickeln, der raumsparend ausgebildet ist, wobei auch hohe Betätigungskräfte der Griffklappe den Verschluss nicht beschädigen. Dies wird erfindungsgemäß durch die im Anspruch 1 genannten Maßnahmen erreicht, denen folgende besondere Bedeutung zukommt.

Weitere Ausgestaltungen der Erfindung ergeben sich aus den Unteransprüchen. In der Zeichnung ist die Erfindung in mehreren Ausführungsbeispielen dargestellt. Es zeigen:
- Fig. 1: einen Querschnitt durch den erfindungsgemäßen Verschluss vor seinem Einbau in der Heckklappe eines Fahrzeugs, und zwar in Ruhelage der Griffklappe,
- Fig. 2: den gleichen Verschluss wie in Fig. 1, wenn die Griffklappe sich in ihrer Arbeitslage befindet,
- Fig. 3: ein Bruchstück vom Griffgehäuse eines zu Fig. 1 und 2 ähnlichen Verschlusses, und zwar von der Gehäuserückseite aus in Blickrichtung des Pfeils III von Fig. 1,
- Fig. 4,: in perspektivischer Darstellung, die Draufsicht auf die Vorderseite vom Gehäuse des in Fig. 3 gezeigten Verschlusses, nach dem Einbau eines elektrischen Schalters zusammen mit einer Montageschale
- Fig. 5,: in einer der Fig. 3 entsprechenden Rückansicht dieses Verschlusses, die Verhältnisse, die sich nach dem Einbau des elektrischen Schalters und der Montageschale im Griffgehäuse ergeben und
- Fig. 6,: in Analogie zu Fig. 2, aber in Vergrößerung, eine alternative Ausbildung des Verschlusses.

Der in Fig. 1 und 2 gezeigte Verschluss umfasst ein Griffgehäuse 10 mit einer dort bei 11 schwenkbar gelagerten Griffklappe 12. Das Griffgehäuse 10 besteht aus einer zur Unterseite 13 der Griffklappe 12 offenen Schale. Am Schalenboden 14 ist, zur Montagehilfe des Schalters 20, eine Montageschale 30 befestigt, die ebenfalls zur Griffklappen-Unterseite 13 hin offen ist. Diese Verhältnisse sind insbesondere aus Fig. 3 bis 5 zu ersehen.

Das Griffgehäuse 10 besitzt einen Durchbruch 15, welcher zum Durchführen eines elektrischen Kabels 40 dient, dessen beide Adern 41, 42 in der Montageschale 30 bis zum elektrischen Schalter weitergehen, wo sie mit zwei ortsfesten Kontakten 21, 22 verbunden sind. Im Inneren der Montageschale 30 ist eine Zugentlastung 31, 32 für das elektrische Kabel 40 vorgesehen. Diese besteht hier aus zwei im Schaleninneren 33 sitzenden Bolzen 31, 32, um welche die beiden Kabel-Adern 41, 42 labyrinthartig geführt sind, nämlich in Form eines S. Nach dem Einbringen des Schalters 20 und des Kabels wird das Schaleninnere 33 von der Montageschale 30 mit einer nicht näher gezeigten Vergussmasse ausgefüllt. Diese deckt das Schaltergehäuse 23 und die beiden Kabel-Adern 41, 42 wenigstens bereichsweise ab und sorgt für eine Befestigung des Schaltergehäuses 23 in der Montageschale 30. Dieses Gebilde erzeugt eine vormontierbare Baueinheit 44, welche aus der Montageschale 30, dem darin befestigten Schalter 20 und dem in der Zugentlastung 31, 32 sitzenden Kabel 40 besteht.

Diese Baueinheit 44 wird erst nachträglich durch den bereits erwähnten Durchbruch 15 im Griffgehäuse 10 eingeführt. Der Durchbruch ist dazu, wie Fig. 3 zeigt, geeignet profiliert. Das Durchbruchs-Profil hat Stufenform, um bei der durch einen Montagepfeil 34 in Fig. 1 veranschaulichten Einschubbewegung den bei der Baueinheit herausragenden Kontaktbetätiger 24 ungestört ins Innere des Griffgehäuses 10 einfahren zu lassen. Durch nicht näher gezeigte Schnappelemente wird eine definierte Einbaulage der Montageschale 30 im Griffgehäuse 10 gesichert. Die Montageschale 30 besitzt dabei einen endseitigen Lappen 35 mit einem zur Stufung des Durchbruchs 15 komplementären Umrissprofil, welches in der Einbaulage den Durchbruch 15 weitgehend abdeckt. Im Griffgehäuse 10 sitzt zunächst nur die bei 11 schwenkgelagerte Griffklappe 12.

Die Fig. 1 zeigt die Einbaulage des mit der vorerwähnten Baueinheit 44 ausgerüsteten Griffgehäuses 10 in einem Ausschnitt 16 einer Außenverkleidung 17 von der Hecktür eines Fahrzeugs. Dabei ist die Schalenöffnung vom Griffgehäuse 10 von einer elastomeren Haut 36 überdeckt, die ein räumliches Profil hat und sich dabei mit einem zentralen Hautabschnitt an der Außenseite 18 der Griffklappe 12 anliegt. Die elastomere Haut bildet zusammen mit dem Griffgehäuse 10 eine Kapsel für die montierte Baueinheit und für die Griffklappe 12. Randbereiche der Haut 36 umgreifen abgewinkelte Leistenkanten vom Griffgehäuse 10 und wirken als Dichtungsmittel, wenn der Verschluss über Schraubmittel 39 an der Außenverkleidung 17 fixiert wird.

Fig. 2 zeigt den Detailaufbau des elektrischen Schalters 20 und dessen besondere Funktion. Das Schaltergehäuse 24 umfasst einen verhältnismäßig steifen Unterteil 25 und einen elastomeren Oberteil 26, an welchem der Kontaktbetätiger 24 in Form eines Stößels angeformt ist. Im Inneren des Schaltergehäuses 23, zwischen den beiden Teilen 25, 26 ist eine gewölbte Membranfeder 27 angeordnet, die in der Ausgangsposition mit ihrer Wölbung den Kontaktbetätiger 24 in eine definierte Ausgangsposition hält, welche in Fig. 1 durch eine mit 24.1 gekennzeichnete Hilfslinie veranschaulicht ist. Die Membranfeder 27 erzeugt am Kontaktbetätiger 24 eine durch den Kraftpfeil 28 in Fig. 1 verdeutlichte Federbelastung. Dabei berührt das Stirnende des stößelförmigen Kontaktbetätigers 24 einen an der Unterseite 13 der Griffklappe 12 vorgesehenen Vorsprung 19, wo es zu einer formschlüssigen Eingriffslage kommen kann.

Die Membranfeder 27 besteht aus elektrisch leitendem Material. In der Ausgangsposition 24.1 von Fig. 1 ist die Membranfeder 27 von den beiden ortsfesten Kontakten 21, 22 entfernt. In dieser ersten, normalerweise vorliegenden Kontaktstellung sind die beiden elektrischen Kontakte 21, 22 nicht miteinander verbunden; es liegt eine "Aus-Stellung" des Schalters 20 vor. Die Federbelastung 28 des Kontaktbetätigers 24 dient im vorliegenden Fall dazu, die Griffklappen in einer aus Fig. 1 ersichtlichen Ruhelage im Griffgehäuse 10 zu halten, welche in Fig. 1 durch eine Hilfslinie 12.1 veranschaulicht ist. Die Federbelastung 28 der Membranfeder 27 sorgt für eine Rückstellwirkung der Griffklappe 12 in Richtung auf diese Ruhelage 12.1 hin. Diese Rückstellkraft ist durch einen Kraftpfeil 38 in Fig. 1 veranschaulicht.

Im Ausgangszustand ist zunächst nur das Griffgehäuse 10 mit der darin gelagerten Griffklappe 12 versehen, wobei bedarfsweise auch schon die elastomere Haut 36 aufgesteckt sein kann. In diesem Gebilde ist die Griffklappe 12 zunächst nicht unter der Wirkung einer Rückstellkraft federbelastet. Diese Rückstellkraft entsteht erst nach der Montage der Baueinheit 44. Diese wird in Richtung des erwähnten Montagepfeils 34 in das vorerwähnte Gebilde eingesteckt und darin durch nicht näher gezeigte Rastmittel fixiert. Dann kommt der Kontaktbetätiger 24 an dem Vorsprung 19 der Griffklappe 12 zur Anlage und sorgt für die erwähnte Rückstellkraft 38.

Wie bereits erwähnt wurde, befindet sich die Griffklappe 12 normalerweise in ihrer in Fig. 1 gezeigten Ruhelage 12.1. Dies bleibt solange erhalten, als eine menschliche Hand 29 noch nicht an der elastomeren Haut 36 angreift.

Dies ändert sich erst, wenn die Hand 29, wie Fig. 2 zeigt, einen Druck auf die Griffklappe 12 ausübt und diese daher im Sinne des Schwenkpfeils 37 um die Schwenkachse 11 verschwenkt. Dann wird der stößelförmige Kontaktbetätiger 24 eingedrückt und kommt in seine in Fig. 2 durch die Hilfslinie 24.2 gekennzeichnete Betätigungsposition. In dieser Betätigungsposition 24.2 wird die sich innenseitig am Kontaktbetätiger 24 abstützende Membranfeder 27 eingeebnet, bis es zu einer elektrischen Verbindung zwischen den beiden ortsfesten Kontaktteilen 21, 22 kommt. Dann liegt eine Einschaltstellung des Schalters 20 vor, wodurch die gewünschten Funktionen im zugehörigen Verschluss ablaufen können. Damit erweist sich die durch die Hilfslinie 12.2 in Fig. 2 veranschaulichte Lage der Griffklappe als wirksame Arbeitslage der Griffklappe 12. Die vorerwähnte Betätigung 37 in Richtung der Arbeitslage 12.2 muss gegen die Rückstellkraft 38 erfolgen. Lässt die menschliche Hand 29 die Griffklappe 12 los, so wird diese aufgrund der schalterseitigen Federbelastung 28 wieder in ihre Ruhelage 12.1 von Fig. 1 zurückbewegt. Bei der vorerwähnten Griffbetätigung 37 ist die Membranfeder 27 noch mehr gespannt worden und erzeugt dadurch eine gegenüber der Fig. 1 noch größere Federkraft 28.

Fallweise wäre es auch möglich den Schalter auf der Außenseite des Griffgehäuses 10 anzuordnen und dabei den stößelartigen Kontaktbetätiger 24 durch einen Durchbruch ins Innere des Gehäuses einzuführen. Dann kommt eine ähnliche Abstützung wie in Fig. 1 mit der Griffklappe 12 zustande.

Im vorliegenden Ausführungsbeispiel ist die Montageschale 30 mit einer Erhöhung 43 versehen, die bei der Betätigung als Anschlag für die Griffklappe 12 dient. Die Ausbildung dieser Erhöhung 43 ist insbesondere aus Fig. 4 zu ersehen. Durch die Anschlagwirkung der Erhöhung 43 wird ein Überhub verhindert und eine Beschädigung der Bauteile bei übermäßiger Betätigungskraft vermieden. Die Erhöhung 43 kann fallweise auch Bestandteil des Gehäuses 10 sein.

Sofern die Rückstellkraft 38 der Griffklappe 12 höhere Werte annehmen soll, kann dies einfach dadurch verwirklicht werden, dass man ins Innere des Schalters 20 mehrere übereinanderliegende Membranfedern 27 anordnet. Dadurch lässt sich die Rückstellkraft 38 ohne weiteres verdoppeln oder verdreifachen.

Der elektrische Schalter 20 darf bei seiner Betätigung nur bis zu einer bestimmten maximalen Betätigungskraft belastet werden, die in Fig. 6 mit 45 bezeichnet ist. In Ruhelage der Griffklappe, die in Fig. 1 gezeigt ist, liegt zwischen der Griffklappe 12 und dem Griffgehäuse 10 eine freie Lücke 46 vor, die größer ausgebildet ist, als der Kontaktweg der Membranfeder 27 zwischen den beiden Kontaktpositionen 24.1 und 24.2 von Fig. 1 und 2. Aus Konstrulctionsgründen gibt es im ganzen System aber ein Spiel zwischen den Bauteilen, die sich fallweise in einer Veränderung der vorerwähnten freien Lücke 46 auswirken. Also wird ein Überhub vom System benötigt.

Um auch in dem letztgenannten Fall den elektrischen Schalter 20 vor zu großen Betätigungskräften 45 zu schützen, wird vorgeschlagen, zwischen dem Kontaktbetätiger 24 und der Griffklappe 12 ein elastisches Glied 48 anzuordnen. Dieses elastische Glied 48 soll die in Fig. 6 verdeutlichte Betätigungskraft 45 zum elektrischen Schalter 20 weiterleiten. Das elastische Glied 48 verformt sich, wenn die von ihm übertragene Betätigungskraft 45 eine bestimmte Größe übersteigt. Diese Verformung erfolgt solange, bis bei der auch in Fig. 6 angedeuteten Bewegung 37 die Griffklappe 12 in Anlage mit dem Griffgehäuse 10 bzw. der darin sitzenden Montageschale 30 gekommen ist, wie das bei 47 in Fig. 6 gezeigt ist. Im vorliegenden Fall ist das elastische Glied 48 von dem Kontaktbetätiger 24 des elektrischen Schalters 20 selbst gebildet.

Dieser Kontaktbetätiger 24 ist hier als Stößel ausgebildet und besteht aus elastomerem Material. In Fig. 6 wurde angenommen, dass die Betätigungskraft 45 so hoch ist, dass es zu der durch die Deformationspfeile 49 veranschaulichten Verformung des Stößel-Materials gekommen ist. Der zylindrische Stößel hat eine bauchige Form erhalten. So wird der Schalter 20 geschont.

Fig. 6 zeigt die einfachste Möglichkeit, ein elastisches Glied in diesem Bereich anzuordnen. Eine andere Möglichkeit dafür besteht z.B. darin, ein gesondertes elastisches Glied zwischen der in Fig. 1 erkennbaren Unterseite 13 der Griffklappe 12 einerseits und dem Kontaktbetätiger 24 des Schalters 20 andererseits anzuordnen.

### Bezugszeichenliste :

- 10: Griffgehäuse
- 11: Schwenkachse
- 12: Griffklappe
- 12.1: Ruhelage von 12
- 12.2: Arbeitslage von 12
- 13: Unterseite von 12
- 14: Schalenboden von 10
- 15: Durchbruch in 10
- 16: Ausschnitt in 17
- 17: Außenverkleidung
- 18: Außenseite von 12
- 19: Vorsprung an 13 für 24
- 20: elektrischer Schalter
- 21: erster Kontakt von 20
- 22: zweiter Kontakt von 20
- 23: Schaltergehäuse von 20
- 24: Kontaktbetätiger von 20
- 24.1: Ausgangsposition von 24
- 24.2: Betätigungsposition von 24
- 25: Unterteil von 23
- 26: elastomerer Oberteil von 23
- 27: Membranfeder von 20
- 28: Kraftpfeil der Federbelastung von 24
- 29: menschliche Hand
- 30: Montagehilfe, Montageschale
- 31: Zugentlastung von 40, erster Bolzen
- 32: Zugentlastung von 40, zweiter Bolzen
- 33: Schaleninneres von 30
- 34: Montagepfeil von 44 in 10
- 35: Endlappen von 30
- 36: elastomere Haut bei 10
- 37: Schwenkbewegungs-Pfeil von 12
- 38: Pfeil der Rückstellkraft von 12
- 39: Schraubmittel für 10 (Fig. 1)
- 40: elektrisches Kabel
- 41: Leiter von 40, erste Ader von 40
- 42: Leiter von 40, zweite Ader von 40
- 43: Erhöhung, Anschlag an 30
- 44: Baueinheit
- 45: Betätigungskraft für 12 bzw. 20 (Fig. 6)
- 46: freie Lücke zwischen 12 und 10 (Fig. 1)
- 47: Berührung zwischen 13 bzw. 30 (Fig. 6)
- 48: elastisches Glied, elastomerer Stößel (Fig. 6)
- 49: Deformations-Pfeile von 48 bzw. 24 bei 45 (Fig. 6)

## Patentansprüche

1. Verschluss für Türen, Hauben oder Klappen, insbesondere von Kraftfahrzeugen,
mit einem Griffgehäuse (10) und, einer in dem Griffgehäuse (10) schwenkbar gelagerten (11) Griffklappe (12), die durch eine Rückstellkraft (38) in einer Ruhelage (12.1) im Gehäuse (10) gehalten wird und durch eine manuelle Betätigung (37) in eine Arbeitslage (12.2) gelangt,
und mit einem elektrischen Schalter (20), der einen federbelasteten (28) Kontaktbetätiger (24) und eine Schalterfeder (27) aufweist, wobei der Kontaktbetätiger (24) durch die Federbelastung (28) der Schalterfeder in einer Ausgangsposition (24.1) gehalten wird, wo sich der Schalter (20) in einer ersten Kontaktstellung befindet,
und wobei bei Betätigung (37) der Griffklappe (12) der Kontaktbetätiger (24) gegen die Federbelastung (28) seiner Schalterfeder (27) in eine Betätigungsposition (24.2) überführt wird, wo der Schalter (20) in seine zweite Kontaktstellung gelangt,
**dadurch gekennzeichnet ,**
**dass** die Rückstellkraft (38) für die Griffklappe (12) von der Schalterfeder (27) des elektrischen Schalter erzeugt wird,
**dass** am Griffgehäuse (10) ein Anschlag (43) vorgesehen ist, der den Betätigungsweg (46) der Griffklappe (12) in Richtung der Arbeitslage (12.2) begrenzt,
**dass** zwischen dem Kontaktbetätiger (24) und der Griffklappe (12) ein elastisches Glied (48) angeordnet ist,
und **dass** in der Anschlaglage (47) der betätigten Griffklappe (12) dieses Glied (48) soweit elastisch verformt und **dadurch** die zum elektrischen Schalter (20) gelangende Betätigungskraft (45) der Griffklappe (12) soweit reduziert wird, dass eine bestimmte maximale Kraft zur Betätigung des Schalters (12) nicht überschritten wird.

2. Verschluss nach Anspruch 1, **dadurch gekennzeichnet, dass** das elastische Glied (48) aus einem Federelement besteht.

3. Verschluss nach Anspruch 1, **dadurch gekennzeichnet, dass** das elastische Glied (48) vom Kontaktbetätiger (24) des elektrischen Schalters (12) selbst gebildet ist.

4. Verschluss nach einem der Ansprüche 1 bis 3, **dadurch gekennzeichnet, dass** der Kontaktbetätiger (24) aus einem Stößel besteht, der von der Schalterfeder (27) in Längsrichtung federbelastet (28) ist.

5. Verschluss nach Anspruch 4, **dadurch gekennzeichnet, dass** der Stößel gegen die Unterseite (13) der Griffklappe (12) weist.

6. Verschluss nach Anspruch 4 oder 5, **dadurch gekennzeichnet, dass** der Stößel aus elastomerem Material besteht und beim Übertragen der Betätigungs-Kraft (45) zugleich die Funktion des elastischen Glieds (48) übernimmt,
und dass bei Verformung des elastischen Gliedes der Stößel eine bauchige (49) Form erhält.

7. Verschluss nach einem oder mehreren der Ansprüche 1 bis 6, **dadurch gekennzeichnet, dass** der elektrische Schalter (20) außen am Griffgehäuse (10) angeordnet ist
und dass der Kontaktbetätiger (24) unmittelbar an der Griffklappe (12) angreift (19).

8. Verschluss nach einem oder mehreren der Ansprüche 1 bis 7, **dadurch gekennzeichnet, dass** der elektrische Schalter (20) im Inneren des Griffgehäuses (10) angeordnet ist
und dass der Kontaktbetätiger (24) unmittelbar an der Griffklappe (12) angreift (19).

9. Verschluss nach Anspruch 4, **dadurch gekennzeichnet, dass** die Schalterfeder (27) des Stößels (24) aus einer gewölbten Membranfeder besteht, die umfangsseitig im Schaltergehäuse (23) fixiert ist
dass in der Ausgangsposition (24.1) die Wölbung der Membran (27) von den ruhenden Kontakten (21, 22) weggerichtet ist,
und dass in der Betätigungsposition (24.2) die Wölbung der Membran (27) zu den Kontakten (21, 22) hin gerichtet ist.

10. Verschluss nach Anspruch 9, **dadurch gekennzeichnet, dass**, zur Erhöhung der auf die Griffklappe (12) wirkenden Rückstellkraft (38), die Membranfeder (27) mehrlagig ausgebildet ist.

11. Verschluss nach einem der Ansprüche 1 bis 10, **dadurch gekennzeichnet, dass** das Griffgehäuse (10) einen Durchbruch (15) zum Durchführen eines elektrischen Kabels (40) aufweist, dessen Leiter (41, 42) ins Schaltergehäuse (23) weitergehen, wo sie mit den elektrischen Kontakten (21, 22) des Schalters verbunden sind.

12. Verschluss nach einem der Ansprüche 1 bis 11, **dadurch gekennzeichnet, dass** das Griffgehäuse (10) aus einer zur Unterseite (13) der Griffklappe (12) hin offenen Schale besteht, in welcher das Schaltergehäuse (23) und/oder eine Montagehilfe (30) angeordnet sind.

13. Verschluss nach einem der Ansprüche 1 bis 12, **dadurch gekennzeichnet, dass** der elektrische Schalter (20) in einer Montageschale (30) befestigt ist
und dass im Montagefall die Montageschale (30) im Griffgehäuse (10) verrastet ist.

14. Verschluss nach Ansprush 13, **dadurch gekennzeichnet, dass** an der Montageschale (30) oder am Gehäuse (10) eine Erhöhung vorgesehen ist, die als Anschlag (43) für die Griffklappe (12) dient.

15. Verschluss nach Anspruch 13 oder 14 mit Zugentlastungen für das dem elektrischen Schalter (20) zugeordnete elektrische Kabel (40), **dadurch gekennzeichnet, dass** die Zugentlastungen (31, 32) in der Montageschale (30) integriert sind.

16. Verschluss nach Anspruch 15, **dadurch gekennzeichnet, dass** die Zugentlastung (31, 32) aus einer Labyrinthführung der elektrischen Leiter (41, 42) besteht, die einstückiger Bestandteil der Montageschale (30) sind.

17. Verschluss nach Anspruch 16, **dadurch gekennzeichnet, dass** die Zugentlastung aus zwei im Schaleninneren (33) sitzenden Bolzen (31, 32) besteht, um welche die elektrischen Leiter (41, 42) des Kabels (40) in S-Form laufen.

18. Verschluss nach einem der Ansprüche 13 bis 17, **dadurch gekennzeichnet, dass** die Montageschale (30) mit einer Vergussmasse gefüllt ist, welche den elektrischen Schalter (20) und/oder die elektrischen Leitungen (21, 22) wenigstens bereichsweise abdeckt.

19. Verschluss nach Anspruch 18, **dadurch gekennzeichnet, dass** die Vergussmasse zur Befestigung des Schaltergehäuses (23) in der Montageschale (30) dient.

20. Verschluss nach Anspruch 15, **dadurch gekennzeichnet, dass** die Montageschale (30), der darin befestigte Schalter (20) zusammen mit seiner auf die Griffklappe (12) wirkenden Rückstellkraft (38) und das in der Zugentlastung (31, 32) sitzende Kabel (40) eine vormontierbare Baueinheit (44) bilden
und dass die Baueinheit (44) in das Gehäuse (10) nachträglich einsteckbar (34) und darin (10) fixierbar ist.

## Claims

1. Closing device for doors, bonnets or flaps, particularly of motor vehicles,
having a grip housing (10) and a grip flap (12) pivotably mounted (11) in the grip housing (10), said flap being held in a resting position (12.1) in the housing (10) by a restoring force (38) and moving into a working position (12.2) as a result of manual actuation (37),
and having an electric switch (20) which comprises a spring-loaded (28) contact actuator (24) and a switch spring (27), the contact actuator (24) being held by the spring-loading (28) of the switch spring in a starting position (24.1), in which the switch (20) is in a first contact position,
and upon actuation (37) of the grip flap (12), the contact actuator (24) is moved counter to the spring-loading (28) of its switch spring (27) into an actuating position (24.2), in which the switch (20) moves into its second contact position,
**characterised in that**
the restoring force (38) for the grip flap (12) is produced by the switch spring (27) of the electric switch,
**in that** a stop (43), which limits the actuating travel (46) of the grip flap (12) in the direction toward its working position (12.2), is provided on the grip housing (10),
**in that** an elastic element (48) is provided between the contact actuator (24) and the grip flap (12),
and **in that** in the position of abutment (47) of the actuated grip flap (12) this element (48) is elastically deformed to such an extent, and hence the actuating force (45) of the grip flap (12) arriving at the electric switch (20) is reduced to such an extent, that a specified maximum force for actuating the switch (12) is not exceeded.

2. Closing device according to claim 1, **characterised in that** the elastic element (48) consists of a spring element.

3. Closing device according to claim 1, **characterised in that** the elastic element (48) is formed by the contact actuator (24) of the electric switch (12) itself.

4. Closing device according to claims 1 to 3, **characterised in that** the contact actuator (24) consists of a plunger, which is spring-loaded (28) by the switch spring (27) in the longitudinal direction.

5. Closing device according to claim 4, **characterised in that** the plunger points towards the underside (13) of the grip flap (12).

6. Closing device according to claim 4 or 5, **characterised in that** the plunger consists of elastomeric material and during the transmission of the actuating force (45) it also takes over the function of the elastic element (48),
and **in that** the plunger assumes a convex shape (49) when the elastic element is deformed.

7. Closing device according to one or more of claims 1 to 6, **characterised in that** the electric switch (20) is located on the outside of the grip housing (10),
and **in that** the contact actuator (24) acts (19) directly on the grip flap (12).

8. Closing device according to one or more of claims 1 to 7, **characterised in that** the electric switch (20) is located in the interior of the grip housing (10), and **in that** the contact actuator (24) acts (19) directly on the grip flap (12).

9. Closing device according to claim 4, **characterised in that** the switch spring (27) of the plunger (24) consists of a curved diaphragm spring, which is fixed around its periphery in the switch housing (23),
**in that**, in the starting position (24.1), the curvature of the diaphragm (27) is directed away from the stationary contacts (21, 22),
and **in that**, in the actuating position (24.2), the curvature of the diaphragm (27) is directed toward the contacts (21, 22).

10. Closing device according to claim 9, **characterised in that**, in order to increase the restoring force (38) acting on the grip flap (12), the diaphragm spring (27) is formed with several layers.

11. Closing device according to one of claims 1 to 10, **characterised in that** the grip housing (10) has an opening (15), through which an electric cable (40) can pass, the conductors (41, 42) of which proceed into the switch housing (23), where they are connected to the electric contacts (21, 22) of the switch.

12. Closing device according to one of claims 1 to 11, **characterised in that** the grip housing (10) consists of a shell, open towards the underside (13) of the grip flap (12), in which the switch housing (23) and/or a mounting aid (30) are disposed.

13. Closing device according to one of claims 1 to 12, **characterised in that** the electric switch (20) is held in place in a mounting shell (30),
and **in that**, when installed, the mounting shell (30) latches into position in the grip housing (10).

14. Closing device according to claim 13, **characterised in that** an elevation which serves as a stop (43) for the grip flap (12) is provided on the mounting shell (30) or on the housing (10).

15. Closing device according to claim 13 or 14 having strain-relief means for the electric cable (40) associated with the electric switch (20), **characterised in that** the strain-relief means (31, 32) are integrated into the mounting shell (30).

16. Closing device according to claim 15, **characterised in that** the strain-relief means (31, 32) consist of a labyrinthine guide for the electrical conductors (41, 42), which are an integral part of the mounting shell (30).

17. Closing device according to claim 16, **characterised in that** the strain-relief means consist of two pins (31, 32) seated in the interior (33) of the shell, around which the electrical conductors (41, 42) of the cable (40) run in an "S" shape.

18. Closing device according to one of claims 13 to 17, **characterised in that** the mounting shell (30) is filled with a casting compound, which at least partially covers the electric switch (20) and/or the electrical conductors (21, 22).

19. Closing device according to claim 18, **characterised in that** the casting compound serves to secure the switch housing (23) in the mounting shell (30).

20. Closing device according to claim 15, **characterised in that** the mounting shell (30), the switch (20) mounted therein together with the restoring force (38) acting on the grip flap (12), and the cable (40) seated in the strain-relief means (31, 32) form a structural unit (44) which can be preassembled,
and **in that** the structural unit (44) can subsequently be inserted (34) into the housing (10) and fixed in place therein (10).

## Revendications

1. Fermeture pour des portières, des capots ou trappes en particulier de véhicules automobiles,
avec un boîtier de saisie (10) et un volet de saisie (12) monté à pivotement (11), dans le boîtier de saisie (10) et maintenu, au moyen d'une force de rappel (38), en une position de repos (12.1) dans le boîtier (10) et passant en une position de travail (12.2) par un actionnement manuel (37),
et avec un interrupteur électrique (20), présentant un actionneur de contact (24), sollicité par ressort (28), et un ressort d'interrupteur (27), où l'actionneur de contact (24) est maintenu par la sollicitation élastique (28) du ressort d'interrupteur, en une position initiale (24.1), à laquelle l'interrupteur (20) se trouve en une première position de contact,
et où, en cas d'actionnement (37) du volet de saisie (12), l'actionneur de contact (24) est passé, à l'encontre de la sollicitation élastique (28) de son ressort d'interrupteur (27), en une position d'actionnement (24.2), à laquelle l'interrupteur (20) passe à sa deuxième position de contact,
**caractérisée en ce que**
la force de rappel (38) du volet de saisie (12) est produite par le ressort d'interrupteur (27) de l'interrupteur électrique,
**en ce que**, sur le boîtier de saisie (10), est prévue une butée (43), limitant la course de déplacement (46) du volet de saisie (12) dans la direction de la position de travail 12.2),
**en ce que**, entre l'actionneur de contact (24) et le volet de saisie (12), est disposé un organe élastique (48),
et **en ce que**, à la position de butée (47) du volet de saisie (12) actionné, cet organe (48) est déformé élastiquement à un certain degré et de ce fait la force d'actionnement (45), allant à l'interrupteur électrique (20), du volet de saisie (12), est réduite à un degré tel qu'une force déterminée, maximale, pour l'actionnement de l'interrupteur (12), ne soit pas dépassée.

2. Fermeture selon la revendication 1, **caractérisée en ce que** l'organe élastique (48) est formé d'un élément élastique.

3. Fermeture selon la revendication 1, **caractérisée en ce que** l'organe élastique (48) est formé par l'actionneur de contact (24) de l'interrupteur électrique (12) lui-même.

4. Fermeture selon l'une des revendications 1 à 3, **caractérisée en ce que** l'actionneur de contact (24) est formé d'un poussoir, sollicité élastiquement (28) en direction longitudinale par le ressort d'interrupteur (27).

5. Fermeture selon la revendication 4, **caractérisée en ce que** le poussoir est tourné vers la face inférieure (13) du volet de saisie (12).

6. Fermeture selon la revendication 4 ou 5, **caractérisée en ce que** le poussoir est formé d'un matériau élastomère et lors de la transmission de la force d'actionnement (45) assure en même temps la fonction de l'organe élastique (48)
et **en ce que** le poussoir prend une forme bombée (49) lors de la déformation de l'organe élastique.

7. Fermeture selon l'une ou plusieurs des revendications 1 à 6, **caractérisée en ce que** l'interrupteur électrique (20) est disposé extérieurement sur le boîtier de saisie (10)
et **en ce que** l'actionneur de contact (24) agit (19) directement sur le volet de saisie (12).

8. Fermeture selon l'une ou plusieurs des revendications 1 à 7, **caractérisée en ce que** l'interrupteur électrique (20) est disposé à l'intérieur du boîtier de saisie (10),
et **en ce que** l'actionneur de contact (24) agit directement (19) sur le volet de saisie (12).

9. Fermeture selon la revendication 4, **caractérisée en ce que** le ressort d'interrupteur (27) du poussoir (24) est formé d'un ressort à membrane bombée, fixé en périphérie dans le boîtier d'interrupteur (23),
et **en ce qu'**à la position initiale (24.1), le bombement de la membrane (27) va en s'écartant des contacts (21, 22) au repos,
et **en ce que**, à la position d'actionnement (24.2), le bombement de la membrane (27) est orienté en direction des contacts (21, 22).

10. Fermeture selon la revendication 9, **caractérisée en ce que**, pour augmenter la force de rappel (38) agissant sur le volet de saisie (12), le ressort à membrane (27) est réalisé à plusieurs couches.

11. Fermeture selon l'une des revendications 1 à 10, **caractérisée en ce que** le boîtier de saisie (10) présente un passage (15), pour faire passer un câble électrique (40), dont les conducteurs (41, 42) continuent à passer dans le boîtier d'interrupteur (23) où ils sont reliés aux contacts électriques (21, 22) de l'interrupteur.

12. Fermeture selon l'une des revendications 1 à 11, **caractérisée en ce que** le boîtier de saisie (10) est formé d'une coque, ouverte vers la face inférieure (13) du volet de saisie (12), coque dans laquelle sont disposés le boîtier d'interrupteur (23) et/ou un auxiliaire de montage (30).

13. Fermeture selon l'une des revendications 1 à 12, **caractérisée en ce que** l'interrupteur électrique (20) est fixé en une coque de montage (30),
et **en ce que**, en cas de montage, la coque de montage (30) est encliquetée dans le boîtier de saisie (10).

14. Fermeture selon la revendication 13, **caractérisée en ce que**, sur la coque de montage (30) ou sur le boîtier (10), est prévu un relief, servant de butée (43) pour le volet de saisie (12).

15. Fermeture selon la revendication 13 ou 14, avec des décharges en traction pour le câble électrique (40) associé à l'interrupteur électrique (20), **caractérisée en ce que** les décharges en traction (31, 32) sont intégrées dans la coque de montage (30).

16. Fermeture selon la revendication 15, **caractérisée en ce que** la décharge en traction (31, 32) est formée d'un guidage en labyrinthe des conducteurs électriques (41, 42), qui sont un composant monobloc de la coque de montage (30).

17. Fermeture selon la revendication 16, **caractérisée en ce que** la décharge en traction est formée de deux boulons (31, 32) montés à l'intérieur (33) de la coque, boulons autour desquels passent, en formant un S, les conducteurs électriques (41, 42) du câble (40).

18. Fermeture selon l'une des revendications 13 à 17, **caractérisée en ce que** la coque de montage (30) est remplie d'une masse de coulée, couvrant au moins par zone l'interrupteur électrique (20) et/ou les lignes électriques (21, 22).

19. Fermeture selon la revendication 18, **caractérisée en ce que** la masse de coulée sert à la fixation du boîtier d'interrupteur (23) dans la coque de montage (30).

20. Fermeture selon la revendication 15, **caractérisée en ce que** la coque de montage (30), l'interrupteur (20) y étant fixé, conjointement avec sa force de rappel (38) agissant sur le volet de saisie (12), et le câble (40), se montant dans la décharge de traction (31, 32), forment un ensemble de construction (44) susceptible d'être pré-monté,
et **en ce que** l'ensemble de construction (44) est susceptible d'être enfiché (34) après coup dans le boîtier (10) et est susceptible d'être fixé dans ce boîtier (10).
